# EUROPÄISCHE PATENTSCHRIFT

(11) **EP 0 033 383 B1**
(45) Veröffentlichungstag und Bekanntmachung des Hinweises auf die Patenterteilung: **12.09.1984**
(21) Anmeldenummer: 80107968.2
(22) Anmeldetag: 17.12.1980
(51) Int. Cl.: B67B 7/16

(54) **Flaschenöffner**
Bottle opener
Décapsuleur de bouteilles

(30) Priorität: 05.02.1980 DE 8002898 U
(43) Veröffentlichungstag der Anmeldung: 12.08.1981
(73) Patentinhaber: Langenbach, Klaus, D-59558 Lippstadt (DE)
(72) Erfinder: Langenbach, Klaus, D-59558 Lippstadt (DE)
(74) Vertreter: Meldau, Gustav, Dipl.-Ing.

## Beschreibung

Die Erfindung betrifft einen Flaschenöffner für Flaschen mit Kronenkappenverschlüssen.

Flaschenöffner der gattungsgemässen Art gibt es in vielfältiger Ausführung. In dem Bestreben, kostengünstige und im Design ansprechende Ausführungen herzustellen, ist es als zweckmässig erkannt worden, als Material Kunststoff zu verwenden. Wegen der mechanisch beträchtlichen Beanspruchung beim Abheben und Aufbiegen der Kronenkappenverschlüsse ist es erforderlich, die Flaschenöffner durch Metalleinlagen an den stark beanspruchten Arbeitsflächen zu verstärken. Die Metalleinlagen wurden bislang beim Spritzvorgang gleichzeitig in den Kunststoffkörper eingespritzt. Hierzu müssen diese Metallteile vor dem Spritzvorgang in den Spritzgussautomaten eingelegt werden, was verhältnismässig zeitraubend ist und sich kostenerhöhend auswirkt, da der Flaschenöffner nur auf klein ausgelegten Werkzeugen gefertigt werden kann. Es war daher das Bestreben, einen Flaschenöffner mit eingesetztem Metalleinsatz anzugeben. Einen derartigen Flaschenöffner beschreibt die DE-OS-2 119 359. Bei diesem Flaschenöffner ist ein Profilkörper mit einem Metalleinsatz versehen, wobei der Profilkörper als flacher, annähernd quaderförmiger Kunststoffkörper der eine Öffnung aufweist ausgebildet ist. Der in diese Öffnung eingesetzte Metalleinsatz selbst ist ein Formstück, das mit einer Ausnehmung versehen ist, die im wesentlichen der Form des Kunststoffprofilkörpers entspricht und bei dem der der Ausnehmung entsprechende Teil des Einsatzes höhenmässig versetzt auf dem Boden der Öffnung des Profilkörpers angeordnet ist, wobei Stege beide Ebenen des Metalleinsatzes miteinander verbinden. Um den in der Herstellung komplexen Metalleinsatz in dem Kunststoff-Profilkörper zu fixieren, wird die Klemmwirkung der Kunststoffwände . aus den Metalleinsätzen ausgenutzt; zusätzlich kann der Metalleinsatz durch Kleben befestigt werden. Eine ähnliche Ausführung mit einem komplexen Metalleinsatz zeigt auch die DE-OS-2 256 600 und das DE-GM-7423723.

Der Erfindung liegt die Aufgabe zugrunde, hier Abhilfe zu schaffen und eine konstruktive Ausgestaltung zu offenbaren, die das Einspritzen von Metalleinlagen und darüber hinaus das nachträgliche Einsetzen komplex geformter Metalleinsätze vermeidet. In diesem Zusammenhang sollen die Herstellung und die Montage des Flaschenöffners vereinfacht und seine Handhabung verbessert werden.

Gemäss der Erfindung wird die gestellte Aufgabe bei einem Flaschenöffner für Flaschen mit Kronenkappenverschlüssen mit einem flachen, annähernd quaderförmigen, an einer Seite eine Öffnung aufweisenden Profilkörper aus Kunststoff, der im Bereich der Öffnung einen mit einer Ausnehmung versehenen Metalleinsatz aufweist, dadurch gelöst, dass der Profilkörper an seinem einen Ende einen Durchbruch in Form eines Kreissegments mit einem Durchmesser etwas grösser als der Durchmesser der Kronenkappe und mit einer Sehenkante parallel zur Stirnseite des Profilkörpers aufweist, dass eine den Durchbruch an drei Seiten einfassende Nut vorgesehen ist, wobei die Stirnseite des Profilkörpers frei bleibt, dass der Metalleinsatz als ein in die Nut eingeschobenes, flaches, im wesentlichen rechteckiges Stanzblech ausgebildet ist, wobei die Ausnehmung die Form eines Kreissegments gleicher Kontur wie die des Durchbruchs im Profilkörper, jedoch mit einem Durchmesser etwas kleiner als der der Kronenkappe aufweist und mittig angeordnet ist, und dass an den zur Sehenkante des kreissegmentförmigen Durchbruchs rechtwinkelig verlaufenden Seitenkanten des Stanzblechs flache, sägezahnartige Einkerbungen vorgesehen sind, die das in den Profilkörper eingesetzte Stanzblech fixieren. Der wesentliche Vorteil des erfindungsgemässen Flaschenöffners ist darin zu sehen, dass der Profilkörper ohne eingelegtes Metallstück gespritzt werden kann, da das erforderliche Metallteil nachträglich in einer Montagemaschine eingeschoben wird. Hierdurch können die Kunststoff-Profilkörper in grösseren und leistungsfähigeren Spritzgussautomaten gleichzeitig in grösserer Stückzahl hergestellt werden. Dabei ist das eingeschobene Metallstück ein flaches Stanzblech, das in einem einfachen Stanzwerkzeug herstellbar ist und das keine Abbiegungen, Winkel und Stege aufweist.

Es ist zweckmässig die den Durchbruch einfassende Nut in ihrer lichten Breite so zu bemessen, dass sie das Stanzblech mit Press-Sitz aufnimmt. Eine Weiterbildung ist dadurch gegeben, dass der Profilkörper einen flachen, annähernd quaderförmigen Hohlraum besitzt und an seiner Unterseite einen trapezförmigen Ausschnitt aufweist, dass der trapezförmige Ausschnitt an seiner langen, dem kreissegmentförmigen Durchbruch zugekehrten Seite offen ausgebildet ist und dass an den schmalen Längsseiten des Hohlraums des Profilkörpers je eine Längsrippe zum Festhalten einer in den Profilkörper des Flaschenöffners einschiebbare Dichtscheibe für die Verwendung des Flaschenöffners als Flaschenverschluss angeordnet ist. Eine Weiterbildung dieser Ausführungsform ist dadurch gegeben, dass die Kanten der schrägen Trapezseiten des Ausschnitts mit einer Querriffelung versehen sind, wobei die Querriffelung vorzugsweise durch flache Quernoppen gegeben ist. Die Ausbildung der Nuten so, dass das Stanzblech mit Press-Sitz aufgenommenwird, unterstützt die Fixierung durch die sägezahnartigen Einkerbungen. Die Weiterbildung ermöglicht es, den Flaschenöffner einer Zweitnutzung als Flaschenverschluss zuzuführen, wobei zum sicheren Abdichten der zu verschliessenden Flasche eine zusätzliche Dichtscheibe in den Profilkörper einschiebbar ist, wobei zur Aufnahme und Halterung der als Dichtung dienenden plastischen Verschlussplatte an den schmalen Längsseiten des Hohlraums des Profilkörpers je eine Längsrippe angeordnet ist. Der feste Sitz bei Verwendung des Flaschenöffners als Flaschenverschluss wird dadurch unterstützt, dass die Kanten der schrägen Trapezseite des Ausschnitts mit einer Querriffelung versehen sind. An Stelle der Querriffelung können die Kanten der schrägen Trapezseite des Ausschnitts auch mit flachen Quernoppen ausgestattet sein.

Ein Ausführungsbeispiel der Erfindung wird nun anhand der Zeichnungen im einzelnen beschrieben. Es zeigen:
Fig. 1 eine perspektivische Darstellung des Flaschenöffners in normaler Gebrauchslage,
Fig. 1a eine Einzelheit aus Fig. 1,
Fig. 2 eine perspektivische Darstellung des Flaschenöffners um 180° gewendet,
Fig. 3 einen Querschnitt gemäss Linie 111-111 in Fig. 1 und
Fig. 4 einen Längsschnitt gemäss Linie IV-IV in Fig. 1.

Der Flaschenöffner besteht aus einem im Spritzguss hergestellten Profilkörper 1 (Fig. 1 und 2) in Form eines flachen, schmalen Quaders mit abgerundeten Ecken. Der Körper ist im wesentlichen hohl ausgebildet und besitzt an seinem einen Ende einen kreissegmentartigen Durchbruch 3, dessen Öffnung etwa einen Dreivierteilkreis mit einer Sehnenkante 5 parallel zur Stirnseite 7 des Profilkörpers 1 entspricht. Mit Ausnahme an der Stirnseite 7 ist der Durchbruch 3 an den schmalen Längsseiten 8 und 9 des Profilkörpers 1 und parallel zur Sehnenkante 5 durch eine Nut 11 eingefasst, in die von der Stirnseite 7 her ein rechteckiges, an den Ecken abgerundetes Stanzblech 13 eingeschoben werden kann.

Das Stanzblech 13 besitzt einen mittigen Durchbruch 15 in Form eines Kreissegments mit gleicher Kontur wie die des Durchbruchs 3 im Profilkörper 1. Während der Durchbruch 3 des Profilkörpers einen Durchmesser etwas grösser als der der Kronenkappe des Flaschenverschlusses aufweist, ist der Durchmesser des Durchbruchs 15 des Stanzblechs 13 kleiner als der an der Kronenkappe. Die Längsseiten 17 und 18 des Stanzbleches 13 sind mit sägezahnartigen Einkerbungen 19 (Fig. 1a) versehen, deren kurze Zahnkanten zur Stirnseite 21 (Fig. 1) des Stanzbleches 13 weisen. Auf diese Weise wird erreicht, dass sich das Stanzblech 13 zwar leicht in die Nut 11 einschieben, jedoch schwer aus der Nut herausziehen lässt, da sich die Kanten der sägezahnartigen Einkerbungen 19 in den Nutengrund der Nut 11 eindrücken. Um einen festen Sitz des Stanzblechs 13 in der Nut zu gewährleisten, sind die Abmessungen der Nut 11 und des Stanzbleches 13 so gewählt, dass das Stanzblech mit Presssitz in der Nut gehalten wird.

Der Hohlraum im Profilkörper 1 ist ebenfalls quaderförmig gestaltet und ist zur Unterseite mit einem trapezförmigen Ausschnitt 23 versehen, der an seiner langen, dem kreissegmentförmigen Durchbruch 3 zugekehrten Seite offen ausgebildet ist. Die schrägen Trapezseiten 25 und 26 des Ausschnitts 23 sind mit flachen Quernoppen 27 besetzt, die bei der Verwendung des Flaschenöffners als Flaschenverschluss einen festen Sitz auf dem Flaschenmundstück ermöglichen. Anstelle der flachen Quernoppen 27 können die schrägen Trapezseiten 25 und 26 auch mit einer Querriffelung versehen sein.

Im Hohlraum des Profilkörpers 1 sind an den schmalen Längsseiten 8 und 9 je eine Längsrippe 29 und 30 (Fig. 3 und 4) angeordnet, durch die eine von der Stirnseite 7 her einzuschiebende rechtekkige Dichtscheibe 31 aus einem elastischen Kunststoff gehalten wird. Die rechteckige Dichtscheibe 31 ist auf ihrer zum kreissegmentartigen Durchbruch 3 weisenden Schmalseite flach abgeschrägt, wodurch das Aufschieben des Flaschenöffners auf das Flaschenmundstück wesentlich erleichtert wird.

## Patentansprüche

1. Flaschenöffner für Flaschen mit Kronenkappenverschlüssen mit einem flachen, annähernd quaderförmigen, an einer Seite eine Öffnung aufweisenden Profilkörper (1) aus Kunststoff, der im Bereich der Öffnung mit einem mit einer Ausnehmung versehenen Metalleinsatz versehen ist, dadurch gekennzeichnet, dass der Profilkörper (1) an seinem einen Ende einen Durchbruch (3) in Form eines Kreissegments mit einem Durchmesser etwas grösser als der Durchmesser der Kronenkappe und mit einer Sehnenkante (5) parallel zur Stirnseite (7) des Profilkörpers (1) aufweist, dass eine den Durchbruch (3) an drei Seiten einfassende Nut (11) vorgesehen ist, wobei die Stirnseite (7) des Profilkörpers (1) frei bleibt, dass der Metalleinsatz als ein in die Nut (11) eingeschobenes, flaches, im wesentlichen rechteckiges Stanzblech (13) ausgebildet ist, wobei die Ausnehmung die Form eines Kreissegments (15) gleicher Konturwie die des Durchbruchs (3) im Profilkörper (1), jedoch mit einem Durchmesser etwas kleiner als die Kronenkappe aufweist und mittig angeordnet ist und dass an den zur Sehnenkante (5) des kreissegmentförmigen Durchbruchs (3) rechtwinkelig verlaufende Seitenkanten (17,18) des Stanzblechs (13) flache, sägezahnartige Einkerbungen (19) vorgesehen sind, die das in den Profilkörper eingesetzte Stanzblech (13) fixieren.

2. Flaschenöffner nach Anspruch 1, dadurch gekennzeichnet, dass die den Durchbruch (3) einfassende Nut (11) in ihrer lichten Breite so bemessen ist, dass sie das Stanzblech (13) mit Presssitz aufnimmt.

3. Flaschenöffner nach Anspruch 1 oder 2, dadurch gekennzeichnet, dass der Profilkörper (1) einen flachen, quaderförmigen Hohlraum besitzt und an seiner Unterseite einen trapezförmigen Ausschnitt (23) aufweist, dass der trapezförmige Ausschnitt (23) an seiner langen, dem kreissegmentförmigen Durchbruch (3) zugekehrten Seite offen ausgebildet ist und dass an den schmalen Längsseiten des Hohlraums des Profilkörpers (1) je eine Längsrippe (29; 30) angeordnet ist.

4. Flaschenöffner nach Anspruch 3, dadurch gekennzeichnet, dass die Kanten der schrägen Trapezseiten (25, 26) des Ausschnitts (23) mit einer Querriffelung versehen sind, wobei die Querriffelung vorzugsweise durch flache Quernoppen (27) gegeben ist.

## Claims

1. Bottle cap opener for bottles with crown cap, consisting of a flat, approximately cuboid shaped profiled body (1) of plastic with an opening on one side, provided in the area of the opening with a metal insert with recess, characterized in that the profiled body (1) has on one end an opening (3) in shape of a circle segment of diameter slightly larger than the crown cap and with a chord edge (5) parallel to the front edge (7) of the profiled body (1), and wherein a groove (11) encompasses the opening (3) on three sides, leaving the front edge (7) of the profiled body (1) free, and wherein the metal insert is pushed into the groove (11) and consists essentially of a rectangular, flat punched piece of sheet metal (13), with the opening in the metal insert having the shape of a circle segment (15) of similar contour as the opening (3) in the profiled body (1), but with slightly smaller diameter than the crown cap and located centrally, and wherein the lateral edges (17, 18) of the punched metal insert (13), located at right angles to the chord edge (5) of the circle segment shaped opening (3) are provided with saw-tooth like indentations (19) which secure the punched sheet metal piece (13) inserted into the profiled body (1).

2. Bottle cap opener pursuant to claim 1, characterized in that the groove (11) encompassing the opening (3) has a net opening of such width, that it will accommodate the punched sheet metal insert (13) with a tight fit.

3. Bottle cap opener pursuant to claims 1 and 2, characterized in that the profiled body (1) includes a flat, cuboid hollow space with a trapezoidal cut-out (23) at its lower side, and wherein the trapezoidal cut-out (23) is left open at its long side facing the opening of circle segment shape (3), and wherein at the narrow lengthwise sides of the cavity in the profiled body (1) one longitudinal fin (29/30) each is located.

4. Bottle cap corner pursuant to claim 3, wherein the edges of the oblique trapeze sides (25, 26) of the cut-out (23) are provided with a transverse corrugation, created preferentially by transverse naps (27).

## Revendications

1. Décapsuleur de bouteilles, comportant un corps profilé plat, sensiblement parallélépipédique (1), en matière plastique, d'un côté duquel est ménagée une ouverture, au voisinage d'une pièce métallique pourvue d'une échancrure et insérée dans le corps profilé; caractérisé en ce que le corps profilé (1) comporte à l'une de ses extrémités une ouverture (3) ayant la forme d'un segment de cercle, d'un diamètre légèrement plus fort que le diamètre des capsules de bouchage des bouteilles considérées; cette ouverture (3) présentant un bord (5) disposé suivant une corde du cercle, et parallèle au côté antérieur (7) du corps profilé (1); en ce que l'ouverture (3) est bordée par une rainure (11) suivant trois des côtés du corps profilé (1), en laissant libre le côté antérieur (7) du corps; en ce que la pièce métallique insérée dans le corps profilé (1) est constituée par une plaquette en tôle découpée (13), sensiblement rectangulaire, enfilée dans la rainure (11); en ce que l'échancrure de cette plaquette est disposée au milieu de celle-ci, et présente la forme d'un segment de cercle (15), de contour analogue à celui de l'ouverture (3) du corps profilé (1), mais avec un diamètre légèrement plus faible que celui des capsules de bouchage considérées; et en ce que les côtés (17, 18) de la plaquette en tôle découpée (13), perpendiculaires au bord (5) disposé suivant une corde de l'ouverture (3) en forme de segment de cercle, sont garnis d'encoches en forme de dents de scie (19), pour retenir la plaquette de tôle découpée (13), en position d'insertion dans le corps profilé (1).

2. Décapsuleur selon la revendication 1, caractérisé en ce que la rainure (11) qui borde l'ouverture (3) du corps profilé (1) est réalisée avec une largeur d'écartement déterminée, pour retenir la plaquette en tôle découpée (13) engagée à force dans la rainure (11).

3. Décapsuleur selon l'une des revendications 1 ou 2, caractérisé en ce que le corps profilé (1), est creux, et présente un volume interne de forme plate et parallélépipédique, avec une échancrure trapézoïdale (23) à l'endroit de sa face inférieure; en ce que l'échancrure trapézoïdale (23) est ouverte du côté de sa grande base, en regard de l'ouverture en forme de segment de cercle (3) du corps; et en ce que deux nervures longitudinales (29, 30) sont prévues dans le volume interne du corps profilé (1), et disposées chacune sur l'un des côtés longitudinaux de ce volume interne.

4. Décapsuleur selon la revendication 3, caractérisé en ce que les bords obliques (25, 26) de l'échancrure trapézoïdale (23) du corps profilé sont garnis de saillies, constituées de préférence par des bossages de profil aplati.
